# EUROPÄISCHE PATENTSCHRIFT

(11) **EP 3 121 347 B1**
(45) Veröffentlichungstag und Bekanntmachung des Hinweises auf die Patenterteilung: **23.11.2022**
(21) Anmeldenummer: 15203024.3
(22) Anmeldetag: 29.12.2015
(51) Int. Cl.: E04F 13/08, E04F 15/02

(54) **HALTETEIL**
HOLDING ELEMENT
PIÈCE DE RETENUE

(30) Priorität: 24.07.2015 EP 15178338
(43) Veröffentlichungstag der Anmeldung: 25.01.2017
(73) Patentinhaber: Gaisbauer, Günther, 4912 Neuhofen im Innkreis (AT)
(72) Erfinder: Gaisbauer, Günther, 4912 Neuhofen im Innkreis (AT)
(74) Vertreter: Jell, Friedrich

(56) Entgegenhaltungen:
- DE-U1-202011 100 302
- US-A- 2 996 751
- US-A- 4 599 842
- US-A1- 2002 194 807
- US-A1- 2009 071 090
- US-A1- 2015 059 271

## Beschreibung

Die Erfindung betrifft ein Terrassensystem und ein Halteteil gemäß der beiliegenden Ansprüchen.

Aus dem Stand der Technik sind Halteteile zur Befestigung von zwei aneinander anschließenden Sichtprofilen bekannt (EP2527550A2), die eine Grundplatte mit jeweiligen Auflageflächen für beide Sichtprofile aufweisen. Ein von der Grundplatte abstehender Steg bildet einen Anschlag für eine Längsseite eines ersten Sichtprofils aus, welches an der ersten Auflagefläche der Grundplatte anliegt und über Holzschrauben am Halterteil befestigt wird. Das zweite Sichtprofil liegt an der zweiten Auflagefläche der Grundplatte frei gleitend an und ist damit lose mit dem Halteteil verbunden. Der Steg grenzt zudem die beiden Auflageflächen an der Grundplatte voneinander ab. An der Grundplatte ist zudem eine Montageöffnung vorgesehen - und zwar von der ersten Auflagefläche aus gesehen nach dem ersten Steg, womit das am ersten Sichtprofil befestigte Halteteil an einem Untergrund montiert werden kann. Da beim Verschrauben von erstem Sichtprofil und Halteteil auf die anschlagbegrenzte Ausrichtung des Halteteils am Sichtprofil geachtet werden muss, um damit die Zugänglichkeit der Montageöffnung über den Spalt im Stoß der beiden zu verbindenden Sichtprofile zu gewährleisten, bedarf es nachteilig eines vergleichsweise hohen Montageaufwands. Eine schnelle und einfache Verlegung von Sichtprofilen ist daher mit solchen Halteteilen nicht möglich.

Aus US2015/059271 A1 ist ein Halteteil bekannt, das die Merkmale des Oberbegriff des Anspruchs 1 offenbart.

Die Erfindung hat sich zur Aufgabe gestellt, ein Halteteil zum Verbinden zweier Sichtprofile dahingehend konstruktiv zu verändern, dass unter Reduktion des Montageaufwands eine schnelle und einfache Verlegung der Sichtprofile möglich wird. Zudem soll das Halteteil konstruktiv einfach aufgebaut und kostengünstig herstellbar sein.

Die Erfindung löst die gestellte Aufgabe dadurch, dass sich die Stegbreite (60) des ersten Stegs (58) zu seinem Kopf (16) hin vergrößert, wobei der erste Steg (58) an seinem Kopf (16) in seiner Stegbreite (60) einem Längsrand (61), insbesondere beiden Längsrändern (61), übersteht.

Weist das Halteteil einen von der Grundplatte abstehenden zweiten Steg auf, der in eine bodenseitige Nut an der Breitseite des ersten Sichtprofils eingreifbar ausgebildet ist, kann die anschlagbegrenzte Ausrichtung des Halteteils am ersten Sichtprofil zuverlässig gesichert werden. Dies kann die korrekte Befestigung des ersten Sichtprofils am Halteteil sicherstellen und damit die Handhabung des Halteteils erheblich erleichtern. Diese Handhabung des Halteteils wird dadurch weiter verbessert, indem dieser zweite Steg gemeinsam mit dem ersten Steg, welcher in eine längsseitige Nut an der Längsseite des ersten Sichtprofils eingreifbar ausbildet ist, eine Schnappverbindung zur Befestigung des ersten Sichtprofils am Halteteil ausbildet. Das erfindungsgemäße Halteteil kann daher eine schnelle und einfache Verlegung von Sichtprofilen ermöglichen, indem es lediglich in eine stirn- und bodenseitige Nut eines Sichtprofils eingeschnappt wird. Dabei kann etwa auf die Verwendung von weiteren Befestigungsmitteln, wie etwa Schrauben oder Nägel, verzichtet werden. Die Gefahr eines nachträglichen Verrutschens des Halteteils während der Einbringung von Befestigungsmitteln zur Montage kann so zuverlässig verringert werden, da die Schnappverbindung für eine sichere Befestigung des Halteteils in seiner anschlagbegrenzten Lage am Sichtprofil sorgt. Dadurch können sich Konstruktionsaufwand des Halterteils vereinfachen und dessen Herstellungskosten verringern.

Im Allgemeinen wird festgehalten, dass die Sichtprofile jeweils eine boden- und sichtseitige Breitseite sowie vier daran anschließende Schmalseiten aufweisen können, wobei davon die Längsseiten die längeren Schmalseiten darstellen können.

Die Verbindung des Halteteils zum ersten Sichtprofil kann weiter verbessert werden, wenn der erste Steg zum Eingreifen in die längsseitige Nut des Sichtprofils eine Hinterschneidung und einen an diese Hinterschneidung anschließenden und vorspringenden Kopf aufweist. Dies kann außerdem ein Anbringen des Halteteils an dem ersten Sichtprofil vereinfachen, da ein, insbesondere in Längsrichtung des Halteteils, vorspringende Kopf einen Drehpunkt zur Anlage in der längsseitigen Nut des Sichtprofils ausbilden kann. Dadurch kann das Halteteil nach dem Anlegen des ersten Stegs in der längsseitigen Nut des Sichtprofils um den Drehpunkt rotiert werden um den zweiten Steg in die bodenseitige Nut des Sichtprofils einzuschnappen. Die Handhabung des Halteteils kann damit weiter erleichtert werden. Vorstellbar ist im Allgemeinen, dass der vorspringende Kopf wulstförmig ausgebildet ist. Damit kann das Einführen des ersten Stegs in die längsseitige Nut des Sichtprofils einfacher erfolgen. Zudem kann durch die runde, wulstförmige Ausgestaltung des Kopfs ein besonders leichtgängiger und standfester Drehpunkt geschaffen werden. Die Fehleranfälligkeit einer hergestellten Verbindung ist auf diese Weise reduzierbar.

Überragt der zweite Steg in seiner Steghöhe die Hinterschneidung am ersten Steg, kann eine besonders standfeste Schnappverbindung am Halteteil geschaffen werden. Insbesondere kann durch den höheren ersten Steg eine größere Haltekraft im Sichtprofil erzeugt werden, was die Gefahr eines unerwünschten Lösens wiederum reduziert. Dadurch kann die Standfestigkeit des Sichtprofils gegenüber witterungsbedingtem Quellen oder Schwinden deutlich verbessert werden.

Ist der zweite Steg im Querschnitt trapezförmig ausbildet, so kann ein Verkanten des zweiten Stegs beim Einführen in die bodenseitige Nut vermieden werden. Eine vereinfachte und zuverlässigere Montage des Halteteils kann sich auf diese Weise ergeben.

Das Einführen des zweiten Stegs in die bodenseitige Nut des Sichtprofils kann weiter erleichtert werden, wenn der rechtwinkelig trapezförmige zweite Steg mit seiner Flanke, die dem ersten Steg zum Eingreifen in die längsseitige Nut des Sichtprofils zugewandt ist, nach oben schräg vom ersten Steg weg verläuft und sich damit im Querschnitt verjüngt. Dadurch kann der zweite Steg sicher und einfach in eine rechtwinkelige bodenseitige Ausnehmung des Sichtprofils eingebracht werden.

Schließt die Montageöffnung an den ersten Steg zum Eingreifen in die längsseitige Nut des Sichtprofils an, so kann die Befestigung des Halteteils an der Unterkonstruktion möglichst in unmittelbarer Nähe des Sichtprofils erfolgen. Dies ist insbesondere zur Befestigung des ersten und letzten Sichtprofils vorteilhaft - vor allem bei beengten Platzverhältnissen, da hierdurch große Fugen vermeidbar sind. Dies kann zudem von Vorteil sein, wenn das Befestigungsmittel durch die Nut zwischen zwei Sichtprofilen eingebracht wird, da eine sensible Ausrichtung der Montageöffnung zur Nut gewährleistet werden muss.

Die Anbringung von Befestigungsmitteln in der Montageöffnung des Halteteils kann vereinfacht werden, wenn der erste Steg zum Eingreifen in die längsseitige Nut des Sichtprofils eine der Montageöffnung zulaufende Führungsfläche zur Führung eines Befestigungsmittels ausbildet. Dies kann die Montage des Halteteils beschleunigen, wodurch sie folglich auch kostengünstiger ermöglicht wird.

Weist die Führungsfläche einen an die Grundplatte anschließenden senkrechten ersten Flächenabschnitt und einen an diesen ersten Flächenabschnitt anschließenden von der Montageöffnung schräg nach oben weglaufenden zweiten Flächenabschnitt auf, kann dies für eine zuverlässige Führung für das Befestigungsmittel sorgen und die Montage des Halteteils am Untergrund vereinfachen. Im Allgemeinen ist vorstellbar, dass der zweite Flächenabschnitt an den vorspringenden Kopf des ersten Stegs anschließt, kann die Führungsfläche auf konstruktiv einfache Art und Weise als Rückseite des ersten Stegs geschaffen werden. Insbesondere kann sich hierbei als vorteilhaft herausstellen, wenn Führungsfläche und erster Steg eine Einheit bilden. Somit kann sowohl die Stabilität der Führungsfläche, als auch die Stabilität des ersten Stegs erhöht werden - wodurch sich die Standfestigkeit des Halteteils verbessert kann.

Im Allgemeinen ist vorstellbar, dass die Grundplatte vom ersten Steg aus gesehen nach der Montageöffnung eine zu ihrer Längserstreckung quer verlaufende Sollbruchstelle aufweist. Dies kann zu einem universell verwendbaren Halteteil führen. Durch ein Trennen des Halteteils kann nämlich die Auskragung des Halteteils verringert und so das Halteteil bei engen Begrenzungen verwendet werden, wie diese beispielsweise am Rand der Verlegung von Sichtprofilen auftreten können. Der abgetrennte Teil des Halteteils kann zudem als Distanzstück zur Montage der Sichtprofile dienen, um die Fugenbreite zwischen den Sichtprofilen konstant zu halten. Im Allgemeinen ist weiter vorstellbar, dass in der Grundplatte vom ersten Steg aus gesehen nach der Sollbruchstelle eine zweite Montageöffnung vorgesehen ist. Damit kann das über die Sollbruchstelle von der Grundplatte abtrennbare Teil eine eigene Montageöffnung aufweisen und ist demnach unabhängig von dem Halteteil zu Montagezwecken der Sichtprofile verwendbar.

Weist außerdem die Grundplatte zwischen erstem und zweitem Steg eine Kralle auf, kann die Verbindung zwischen Halteteil und Sichtprofil weiter verbessert werden. Eine dem Sichtprofil zugewandte Kralle kann dabei in die Unterseite des Sichtprofils hineingedrückt werden und etwa in der Art eines Widerhakens fungieren um ein unabsichtliches selbsttätiges Lösen des Halteteils vom Sichtprofil zu vermeiden. Im Allgemeinen wird festgehalten, dass die Kralle vorzugsweise direkt unterhalb des Kopfes des ersten Halteteils vorgesehen ist. Dadurch kann die Hebelwirkung beim Eindrücken der Kralle in das Sichtprofil ausgenutzt werden.

Die Stegbreite des ersten Stegs vergrößert sich zu seinem Kopf hin. Daher kann dies die Last des erstens Stegs auf die stirnseitigen Nut des Sichtprofils breiter verteilen und damit Beschädigungen an der Nut vermeiden, wenn das Sichtprofil einem Quellen/Schwinden unterliegt. Zudem kann damit die Grundplatte in ihrer Breite schmäler ausgeführt und damit eine Materialeinsparung erreicht werden.

Ist der erste Steg breiter als der zweite Steg, kann die Krafteinleitung der Schnappverbindung auf das Sichtprofil verbessert und damit die Haltekraft der Schnappverbindung erhöht werden.

Steht der erste Steg an seinem Kopf in seiner Stegbreite einem Längsrand der Grundplatte über, kann dies zu einer seitlichen Griffmulde im Bereich der zum ersten Steg schmäleren Grundplatte am Halteteil führen - und so die Handhabung des Halteteils erleichtern. Dies umso mehr, wenn der erste Steg an seinem Kopf in der Breite beiden Längsrändern der Grundplatte übersteht und damit das Halteteil beim Greifen zwangsweise in einer zentrierte Lage gebracht wird. Außerdem kann wird auf diese Weise erreicht werden, dass das Halteteil verbessert durch ein von ihm gehaltenes Sichtprofil optisch verdeckt wird.

Ist in der Grundplatte zwischen erstem Steg und zweitem Steg eine weitere Montageöffnung vorgesehen, kann die Verbindung zwischen Halteteil und Sichtprofil wesentlich verstärkt werden. Insbesondere kann das Halteteil hierdurch höheren Auszugskräften standhalten - die Gefahr, dass die Sichtprofile aus den Halteteilen gelöst werden ist somit verringerbar. Zudem kann die Montage dadurch vereinfacht werden.

Die Sichtprofile können über ein Halteteil in einem Terrassensystem miteinander verspannt werden, wenn die Grundplatte an der zweiten Auflagefläche zumindest bereichsweise eine Verdickung aufweist. Mit solch einer Verdickung ist es vorteilhaft möglich, ein Abheben eines Sichtprofils vom Halteteil an der losen Verbindung zu verhindern - was beispielsweise durch ein Quellen/Schwinden des Sichtprofils auftreten kann. Die Standfestigkeit des Terrassensystems kann damit weiter verbessert werden. Im Allgemeinen wird erwähnt, dass solch eine Verdickung im Bereich von 0,10 bis 0,20 mm, insbesondere von 0,15 mm, vorstellbar ist.

Das erfindungsgemäße Halteteil kann sich zudem besonders auszeichnen, wenn es in einem Terrassensystem mit mindestens zwei Sichtprofilen, zum Verbinden dieser Sichtprofile verwendet wird. So kann über die Schnappverbindung das eine Sichtprofil am Halteteil befestigt werden und das andere Sichtprofil auf der zweiten Auflagefläche des Halteteils lose aufliegen. Letzteres kann Relativbewegungen zwischen dem Sichtprofil und dem Halteteil zulassen und damit beispielsweise ein Quellen/Schwinden beschädigungsfrei zulassen. Dadurch kann ein standfestes Terrassensystem geschaffen werden, welches sich zudem durch geringen Montageaufwand und günstige Herstellkosten auszeichnen kann.

In den Figuren ist beispielsweise der Erfindungsgegenstand anhand mehrerer Ausführungsvarianten näher dargestellt. Es zeigen
Fig. 1 eine Querschnittsansicht durch ein Terrassensystem mit mehreren Halteteilen und Sichtprofilen,
Fig. 2 eine Querschnitts-Detailansicht auf ein Halteteil nach einem ersten Ausführungsbeispiel,
Fig. 3 eine dreidimensionale Ansicht auf das Halteteil nach Fig. 2,
Fig. 4 eine Querschnitts-Detailansicht auf ein Halteteil nach einem zweiten Ausführungsbeispiel,
Fig. 5 eine Draufsicht auf das Halteteil nach Fig. 4 und
Fig. 6 eine dreidimensionale Ansicht auf das Halteteil nach Fig. 4.

Gemäß Fig. 1 wird ein Terrassensystem 100 dargestellt, das mehrere Halteteile 1 zum Verbinden von zwei aneinander anschließenden Sichtprofilen 101, 102, 103 aufweist. Das Halteteil 1 weist dabei eine Grundplatte 2 auf, welche sich über die gesamte Länge des Halteteils 1 erstreckt und zwei plane Auflageflächen 3, 4 zur Auflage der Sichtprofile 101, 102 ausbildet. In der Grundplatte 2 ist eine Montageöffnung 5 vorgesehen, um das Halteteil 1 an einer Unterkonstruktion 6 mithilfe von Befestigungsmitteln 7, im Ausführungsbeispiel Holzschrauben, zu montieren. Die Auflageflächen 3, 4 werden dabei entlang der Grundplatte 2 von einem, von der Grundplatte 2 abstehenden ersten Steg 8 getrennt, welcher einen Anschlag 9 für eine Längsseite 10 eines Sichtprofils 101, 102 ausbildet, wie dies in Fig. 2 näher erkannt werden kann. Die Montageöffnung 5 ist dabei von der ersten Auflagefläche 3 aus gesehen nach dem ersten Steg 8 in der Grundplatte 2 vorgesehen. Wie insbesondere der Fig. 1 zu entnehmen, ist das erste Sichtprofil 101 am Halteteil 1 befestigt, wohingegen das zweite Sichtprofil 102 lose am Halteteil 1 aufliegt und damit ein witterungsbedingtes Quellen und Schwinden zugelassen wird.

Erfindungsgemäße weist das Halteteil 1 einen zweiten von der Grundplatte 2 abstehenden Steg 11 auf, welcher zum Eingreifen in eine bodenseitige Nut 12 des ersten Sichtprofils 101 ausgebildet ist.

Erster Steg 8 und zweiter Steg 11 stehen hierzu der Einfachheit halber auf derselben Seite der Grundplatte 2 von dieser ab. Die Grundplatte 2 ist daher auf der den Stegen 8, 11 gegenüberliegenden Seite im Wesentlichen plan ausgeführt.

Gemeinsam mit dem ersten Steg 8, welcher zum Eingreifen in eine längsseitige Nut 13 des ersten Sichtprofils 101 ausgebildet ist, wirkt der zweite Steg 11 derart zusammen, dass eine lösbare Schnappverbindung 14 ausgebildet wurde, um das Halteteils 1 am ersten Sichtprofil 101 bzw. umgekehrt zu befestigen. Durch diese Schnappverbindung 14 ist eine besonders einfache und schnelle Montage der Sichtprofile möglich. Zudem kann dadurch sichergestellt werden, dass bei einer derartigen Verbindung das jeweilige Halteteil 1 mit dem Anschlag 9 seines ersten Stegs 8 stets ausgerichtet bleibt und während der Montage nicht verschoben wird. Da die Längsseiten 10 immer in Flucht mit der Montageöffnung 5 bleiben, wird zudem auch ermöglicht, dass ein Befestigungsmittel 7 zwischen den längsseitigen Längsseiten 10 der Sichtprofile 101, 102 hindurchgeführt werden kann, um das Halteteil 1 an der Unterkonstruktion 6 zu befestigen - was die Handhabung des erfindungsgemäßen Halteteils 1 erheblich erleichtert.

Fig. 2 kann weiter entnommen werden, dass der erste Steg 8 des Halteteils 1 eine Hinterschneidung 15 aufweist. Zudem weist das Halteteil 1 einen Kopf 16 auf, welcher an diese Hinterschneidung 15 anschließt und dieser vorspringt. Der vorspringende Kopf 16 ist dabei wulstförmig ausgebildet.

Die Höhe des zweiten Stegs 11, überragt zudem die Hinterschneidung 15 am ersten Steg 8 des Halteteils 1. Des Weiteren ist der zweite Steg 11 in seinem Querschnitt trapezförmig ausgestaltet. Dabei verjüngt sich der zweite Steg 11 von der Grundplatte 2 ausgehend in Richtung dessen Spitze, wobei seine Flanke 17 schräg vom ersten Steg 8 weg verläuft.

Wie in Fig. 2 weiter gezeigt, ist die Montageöffnung 5 derart in die Grundplatte 2 eingebracht, dass diese an den ersten Steg 8 anschließt. Dadurch kann der erste Steg 8 eine der Montageöffnung 5 zulaufende Führungsfläche 18 ausbilden, wodurch die Befestigungsmittel 7 leichter in die Montageöffnung 5 eingebracht werden können. Die Führungsfläche 18 wird dabei durch einen ersten senkrechten Flächenabschnitt 19 und durch einen zweiten, geneigten Flächenabschnitt 20 ausgebildet. Der zweite Flächenabschnitt 20 ist insbesondere schräg nach oben von der Montageöffnung 5 weg verlaufend ausgeführt. Zudem schließt der zweite Flächenabschnitt 20 direkt an den vorspringenden Kopf 16 des ersten Stegs 8 an. Dadurch kann ein konstruktiv einfacher erster Steg 8 geschaffen werden, welcher zudem zur sicheren Führung der Befestigungsmittel 7 beim Einbringen in die Montageöffnung 5 beitragen kann.

Wie weiter in Fig. 2 angedeutet, weist die Grundplatte 2 vom ersten Steg 8 aus gesehen hinter der Montageöffnung 5 eine Sollbruchstelle 21 auf, welche quer zur Längserstreckung 22 der Grundplatte 2 verläuft. Zudem weist die Grundplatte 2 hinter der Sollbruchstelle 21 eine zweite Montageöffnung 26 auf. Dadurch kann die Grundplatte 2 entlang der Sollbruchstelle 21 in zwei Teilabschnitte 23, 24 geteilt werden. Ein solches Halteteil 1 - ausschließlich bestehend aus dem Teilabschnitt 23, welches sich als erstes Halteteil 1 eignet - ist in den Figuren jedoch nicht näher dargestellt und eignet sich besonders am Rand von Terrassensystemen. Der Teilabschnitt 24 kann sich insbesondere als Distanzstück und Auflage für die Montage der Sichtprofile 101, 102, 103 eignen, wodurch die Vielseitigkeit der Anwendungsmöglichkeiten des Halteteil 1 steigert.

Zwischen erstem Steg 8 und zweitem Steg 11 weist die Grundplatte 2 auf ihrer, dem Sichtprofil 101, 102 zugewandten Seite eine Kralle 25 auf, welche sich in das Material des Sichtprofils 101, 102 eindrücken kann und dadurch zur Fixierung der Schnappverbindung 14 beiträgt.

In Fig. 1 wird beispielhaft ein Terrassensystem 100, mit an einer Unterkonstruktion 6 befestigten Sichtprofilen 101, 102, 103 gezeigt. An beiden Längsseiten 10 eines jeden Sichtprofils 101, 102, 103 werden Halteteile 1 mit diesem über die Schnappverbindung 14 verbunden. Zur übersichtlicheren Darstellung sind die Halteteile 1 an den Sichtprofilen 102 und 103 nicht gezeigt.

Dabei werden die Halteteile 1, die mit dem Sichtprofil 101 an dergleichen Längsseite 10 erschnappt sind, mit über Befestigungsmittel 7 fest mit der Unterkonstruktion 6 verbunden. Die anderen Halteteile 1, die mit dem Sichtprofil 101 an der gegenüberliegenden Längsseite 10 erschnappt sind, sind demnach in horizontaler Richtung frei beweglich und wird durch ein weiteres Sichtprofil 103, welches auf der Auflagefläche 4 des Halteteils 1 anliegt, in vertikaler Richtung begrenzt.

Damit erhält jedes Sichtprofil 101, 102, 103 einen fixen und einen horizontal frei beweglichen Montagepunkt. Durch Fortsetzung dieser Montageweise in horizontaler Richtung wird dieses frei bewegliche Halteteile 1, von einem angrenzenden und an diesem Halteteil 1 aufliegenden Sichtprofil 103 gegenüber einem Abheben gesichert, da dieses Sichtprofil 103 von einem anderen Halteteil an der Unterkonstruktion 6 befestigt ist. Dadurch entsteht ein Terrassensystem 100, worin die einzelnen Sichtprofile 101, 102, 103 eine sehr hohe Bewegungsfreiheit in horizontaler Richtung aufweisen und demnach einem witterungsbedingten Quellen und Schwinden der Sichtprofile 101, 102, 103 standhaft entgegenwirken können.

In den Figuren 4 bis 6 ist eine weitere Ausführungsform eines Halteteils 51 gezeigt, das sich von Halteteil 1 vor allem im Bereich des ersten Stegs 58 und im Bereich der zweiten planen Auflagefläche 54 unterscheidet.

Wie in Fig. 5 und 6 erkennbar, vergrößert sich nämlich die Stegbreite 60 des ersten Stegs 58 des Halteteils 51, und zwar in seiner von der Grundplatte 2 weglaufenden, also in den Figuren nach oben zum Kopf 16 laufenden Richtung derart, dass der erste Steg 58 an seinem Kopf 16 in der Stegbreite 60 beiden Längsrändern 61 der Grundplatte 2 übersteht. Zudem ist damit der erste Steg 58 breiter als der zweite Steg 11 ausgeführt - da Letzterer die Breite 62 der Grundplatte 2 aufweist.

Die besondere Ausführung des ersten Stegs 58 reduziert die Belastungen auf die jeweilige längsseitige Nut 13 der Sichtprofile 100, 101, 102 und verbessert die Handhabung des Halteteils 51 bei der Montage.

Scharfkantige Übergänge in der Vergrößerung des ersten Stegs 58 werden vermieden, indem sich dieser in der Stegbreite 60 von der Breite 62 der Grundplatte 2 ausgehend vergrößert, und zwar kontinuierlich im Bereich der Hinterschneidung 15 und des ersten Flächenabschnittes 19, und endet vor Beginn des Kopfs 16. Dadurch ergibt sich am vorspringenden Kopf 16 des ersten Stegs 58 eine konstante Stegbreite 60 mit einem Übermaß 65 zu den jeweiligen Längsrändern 61 der Grundplatte 2 - wie dieses in Fig. 6 eingezeichnet ist.

Zudem weist das Halteteil 51 eine weitere Montageöffnung 55 zwischen dem ersten Steg 8 und dem zweiten Steg 11 in der Grundplatte 2 auf. Diese Montageöffnung 55 ist dabei so orientiert, dass ein Befestigungsmittel, beispielsweise Holzschrauben, von der Rückseite des Halteteils 1, also der den Auflageflächen 3 und 54 gegenüberliegenden Seiten in ein Sichtprofil 101, 102, 103 geführt wird, um das Halteteil 51 am Sichtprofil 100, 101, 102 zusätzlich zur lösbaren Schnappverbindung 15 befestigen zu können. Diese Verbindung ist auf einfache Weise herstellbar und kann die Standfestigkeit der festen Verbindung zwischen Halteteil 51 und Sichtprofil 101, 102, 103 verbessern - insbesondere wenn diese Sichtprofil 101, 102, 103 witterungsbedingt vergleichsweise stark quellen oder schwinden.

Nach Fig. 4 ist zu erkennen, dass die Grundplatte 2 an der zweiten Auflagefläche 54 im Vergleich mit der Grundplatte 2 an der ersten Auflagefläche 3 bereichsweise dicker ausgeführt ist. Dadurch ergibt sich an der zweiten Auflagefläche 54 eine Verdickung 63, die in Richtung des freien Endes der Grundplatte 2 ansteigt und damit die lose Verbindung mit dem jeweiligen Sichtprofil 102, 103 verspannt. Diese Verdickung 54 beträgt vorteilhafterweise 0,15 mm. Verdickungen zwischen 0,10 und 0,20 mm können sich ebenfalls eignen.

Weiter ist in Fig. 4 dargestellt, dass im Bereich der zweiten Auflagefläche 54 eine Fase 64 am freien Ende des Halteteil 51 vorgesehen ist, um die Montage des Halteteils 51 zu erleichtern.

Im Allgemeinen wird erwähnt, dass die zweite Auflagefläche 4, 54 der Halteteile 1, 51 derart ausgebildet ist, dass das zweite Sichtprofil 102, 103 am Halteteil 1 lose anlegbar ist und sich damit zwischen Halteteil 1, 51 und diesem Sichtprofil 102, 103 ein Loslager ausbilden kann. Damit ist es möglich, das Halteteile 1, 51 mit dem diesbezüglichen Sichtprofil 102, 103 mechanisch zu entkoppeln und ein Quellen und Schwinden der Sichtprofil standfest aufzunehmen. Hierzu ist vorstellbar, dass die Auflagefläche 4, 54 plan verläuft, um ein freies Gleiten des Sichtprofils 102, 103 entlang der Auflagefläche 4, 54 zu erleichtern.

## Patentansprüche

1. Halteteil zum Verbinden von zwei Sichtprofilen (101, 102, 103), mit einer Grundplatte (2), die für beide Sichtprofile (101, 102, 103) jeweils mindestens eine Auflagefläche (3, 4 bzw. 54) ausbildet sowie mindestens eine Montageöffnung (5) für Befestigungsmittel (7) zur Montage des Halteteils (1, 51) aufweist, und mit einem von der Grundplatte abstehenden ersten Steg (8 bzw. 58), der zwischen der ersten Auflagefläche (3) für das erste, am Halteteil (1, 51) befestigbare Sichtprofil (101) und der zweiten Auflagefläche (4 bzw. 54) für das zweite, am Halteteil lose anlegbare Sichtprofil (102, 103) vorgesehen ist und welcher erste Steg (8 bzw. 58) einen Anschlag (9) für eine Längsseite (10) des ersten Sichtprofils ausbildet, wobei die Montageöffnung (5) von der ersten Auflagefläche (3) aus gesehen nach dem ersten Steg (8 bzw. 58) in der Grundplatte (2) vorgesehen ist, wobei
das Halteteil (1, 51) einen von der Grundplatte (2) abstehenden zweiten Steg (11) aufweist, der in eine bodenseitige Nut (12) an der Breitseite des ersten Sichtprofils (101) eingreifbar ausgebildet ist und der gemeinsam mit dem ersten Steg (8 bzw. 58), welcher in eine längsseitige Nut (13) an der Längsseite (10) des ersten Sichtprofils (101) eingreifbar ausbildet ist, eine Schnappverbindung (14) zur Befestigung des ersten Sichtprofils (101) am Halteteil (1, 51) ausbildet, **dadurch gekennzeichnet, dass** der erste Steg (58) an seinem Kopf (16) in seiner Stegbreite (60) einem Längsrand (61), insbesondere beiden Längsrändern (61), der Grundplatte (2) übersteht, und dass sich die Stegbreite (60) des ersten Stegs (58) zu seinem Kopf (16) hin vergrößert.

2. Halteteil nach Anspruch 1, **dadurch gekennzeichnet, dass** der erste Steg (8 bzw. 58) zum Eingreifen in die längsseitige Nut (13) des Sichtprofils (101, 102, 103) eine Hinterschneidung (15) und einen an diese Hinterschneidung (15) anschließenden und vorspringenden Kopf (16) aufweist.

3. Halteteil nach Anspruch 2, **dadurch gekennzeichnet, dass** der zweite Steg (11) in seiner Steghöhe die Hinterschneidung (15) am ersten Steg (8 bzw. 58) überragt.

4. Halteteil nach einem der Ansprüche 1 bis 3, **dadurch gekennzeichnet, dass** der zweite Steg (11) im Querschnitt trapezförmig ausbildet ist.

5. Halteteil nach Anspruch 4, **dadurch gekennzeichnet, dass** der rechtwinkelig trapezförmige zweite Steg (11) mit seiner Flanke (17), die dem ersten Steg (8 bzw. 58) zum Eingreifen in die längsseitige Nut (13) des Sichtprofils (101, 102, 103) zugewandt ist, nach oben schräg vom ersten Steg (8 bzw. 58) weg verläuft und sich damit im Querschnitt verjüngt.

6. Halteteil nach einem der Ansprüche 1 bis 5, **dadurch gekennzeichnet, dass** die Montageöffnung (5) an den ersten Steg (8 bzw. 58) zum Eingreifen in die längsseitige Nut (13) des Sichtprofils (101, 102, 103) anschließt.

7. Halteteil nach einem der Ansprüche 1 bis 6, **dadurch gekennzeichnet, dass** der erste Steg (8 bzw. 58) zum Eingreifen in die längsseitige Nut (13) des Sichtprofils (101, 102, 103) eine der Montageöffnung (5) zulaufende Führungsfläche (18) zur Führung eines Befestigungsmittels (7) ausbildet.

8. Halteteil nach Anspruch 7, **dadurch gekennzeichnet, dass** die Führungsfläche (18) einen an die Grundplatte (2) anschließenden senkrechten ersten Flächenabschnitt (19) und einen an diesen ersten Flächenabschnitt (19) anschließenden von der Montageöffnung (5) schräg nach oben weglaufenden zweiten Flächenabschnitt (20) aufweist.

9. Halteteil nach einem der Ansprüche 1 bis 8, **dadurch gekennzeichnet, dass** die Grundplatte (2) zwischen erstem Steg (8 bzw. 58) und zweitem Steg (11) eine Kralle (25) aufweist.

10. Halteteil nach Anspruch 1, **dadurch gekennzeichnet, dass** der erste Steg (58) breiter als der zweite Steg (11) ist.

11. Halteteil nach Anspruch 2 und 7, **dadurch gekennzeichnet, dass** scharfkantige Übergänge in der Vergrößerung des ersten Stegs (58) vermieden werden, indem sich dieser in der Stegbreite (60) von der Breite (62) der Grundplatte (2) ausgehend vergrößert, und zwar kontinuierlich im Bereich der Hinterschneidung (15) und des ersten Flächenabschnittes (19), und endet vor Beginn des Kopfs (16).

12. Halteteil nach Anspruch 11, **dadurch gekennzeichnet, dass** der Kopf (16) des ersten Stegs (58) eine konstante Stegbreite (60) mit einem Übermaß (65) zu den jeweiligen Längsrändern (61) der Grundplatte (2) aufweist.

13. Halteteil nach einem der Ansprüche 1 bis 12, **dadurch gekennzeichnet, dass** in der Grundplatte (2) zwischen erstem Steg (58) und zweitem Steg (11) eine weitere Montageöffnung (55) vorgesehen ist.

14. Halteteil nach einem der Ansprüche 1 bis 13, **dadurch gekennzeichnet, dass** die Grundplatte (2) an der zweiten Auflagefläche (54) zumindest bereichsweise eine Verdickung (63) aufweist.

15. Terrassensystem mit mindestens zwei Sichtprofilen (101, 102, 103) und mit mindestens einem Halteteil (1, 51) nach einem der Ansprüche 1 bis 14 zum Verbinden dieser Sichtprofile (101, 102, 103).

## Claims

1. Retaining part for connecting two visible profiles (101, 102, 103), having a base plate (2) which forms at least one support surface (3, 4 or 54) for each of the two visible profiles (101, 102, 103) and has at least one mounting opening (5) for fastening means (7) for mounting the retaining part (1, 51), and having a first web (8 or 58) projecting from the base plate, which is provided between the first support surface (3) for the first visible profile (101) which can be fastened to the retaining part (1, 51) and the second support surface (4 or 54) for the second visible profile (102, 103) which can be placed loosely on the retaining part, and which first web (8 or 58) forms a stop (9) for a longitudinal side (10) of the first visible profile, wherein the mounting opening (5), as viewed from the first support surface (3), is provided after the first web (8 or 58) in the base plate (2), wherein the retaining part (1, 51) comprises a second web (11) which projects from the base plate (2) and is designed such that it can engage in a base-side groove (12) on the broad side of the first visible profile (101) and, together with the first web (8 or 58), which is designed to be engageable in a longitudinal-side groove (13) on the longitudinal side (10) of the first visible profile (101), forms a snap connection (14) for fastening the first visible profile (101) to the retaining part (1, 51), **characterized in that** the first web (58) projects at its head (16) in its web width (60) from a longitudinal edge (61), more particularly from both longitudinal edges (61), of the base plate (2), and **in that** the web width (60) of the first web (58) increases towards its head (16).

2. Retaining part according to claim 1, **characterized in that** the first web (8 or 58) has an undercut (15) for engaging in the longitudinal-side groove (13) of the visible profile (101, 102, 103) and a projecting head (16) adjoining this undercut (15).

3. Retaining part according to claim 2, **characterized in that** the second web (11) projects in its web height beyond the undercut (15) on the first web (8 or 58).

4. Retaining part according to one of claims 1 to 3, **characterized in that** the second web (11) is trapezoidal in cross-section.

5. Retaining part according to claim 4, **characterized in that** the right-angled trapezoidal second web (11) with its flank (17) facing the first web (8 or 58) for engaging in the longitudinal-side groove (13) of the visible profile (101, 102, 103) extends obliquely upwards away from the first web (8 or 58) and thus tapers in cross-section.

6. Retaining part according to one of claims 1 to 5, **characterized in that** the mounting opening (5) adjoins the first web (8 or 58) for engaging in the longitudinal-side groove (13) of the visible profile (101, 102, 103).

7. Retaining part according to one of claims 1 to 6, **characterized in that** the first web (8 or 58) for engaging in the longitudinal-side groove (13) of the visible profile (101, 102, 103) forms a guide surface (18) for guiding a fastening means (7), which guide surface (18) extends towards the mounting opening (5).

8. Retaining part according to claim 7, **characterized in that** the guide surface (18) has a perpendicular first surface section (19) adjoining the base plate (2) and a second surface section (20) adjoining this first surface section (19) and extending obliquely upwards away from the mounting opening (5).

9. Retaining part according to one of claims 1 to 8, **characterized in that** the base plate (2) has a claw (25) between the first web (8 or 58) and the second web (11).

10. Retaining part according to claim 1, **characterized in that** the first web (58) is wider than the second web (11).

11. Retaining part according to claim 2 and 7, **characterized in that** sharp-edged transitions in the enlargement of the first web (58) are avoided **in that** it increases in the web width (60) starting from the width (62) of the base plate (2), namely continuously in the region of the undercut (15) and the first surface section (19), and ends before the beginning of the head (16).

12. Retaining part according to claim 11, **characterized in that** the head (16) of the first web (58) has a constant web width (60) with an oversize (65) to the respective longitudinal edges (61) of the base plate (2).

13. Retaining part according to one of claims 1 to 12, **characterized in that** a further mounting opening (55) is provided in the base plate (2) between the first web (58) and the second web (11).

14. Retaining part according to one of claims 1 to 13, **characterized in that** the base plate (2) has a thickening (63) on the second support surface (54) at least in regions.

15. Decking system having at least two visible profiles (101, 102, 103) and having at least one retaining part (1, 51) according to one of claims 1 to 14 for connecting these visible profiles (101, 102, 103).

## Revendications

1. Pièce de retenue pour relier deux profilés visibles (101, 102, 103), avec une plaque de base (2) qui forme au moins une surface d'appui (3, 4 ou 54) pour chacun des deux profilés visibles (101, 102, 103) et qui présente au moins une ouverture de montage (5) pour des moyens de fixation (7) destinés au montage de la pièce de retenue (1, 51), et avec une première nervure (8 ou 58) faisant saillie de la plaque de base, qui est prévue entre la première surface d'appui (3) pour le premier profilé visible (101) pouvant être fixé à la pièce de retenue (1, 51) et la deuxième surface d'appui (4 ou 54) pour le deuxième profilé visible (102, 103) pouvant être posé de manière lâche sur la pièce de retenue, et laquelle première nervure (8 ou 58) forme une butée (9) pour un côté longitudinal (10) du premier profilé visible, l'ouverture de montage (5), vue depuis la première surface d'appui (3), étant prévue après la première nervure (8 ou 58) dans la plaque de base (2), la pièce de retenue (1, 51) présentant une deuxième nervure (11) faisant saillie de la plaque de base (2), qui est réalisée de manière à pouvoir s'engager dans une rainure (12) côté fond sur le côté large du premier profilé visible (101) et qui, conjointement avec la première nervure (8 ou 58) qui est réalisée de manière à pouvoir s'engager dans une rainure longitudinale (13) sur le côté longitudinal (10) du premier profilé visible (101), forme une liaison par encliquetage (14) pour la fixation du premier profilé visible (101) sur la pièce de retenue (1, 51), **caractérisée en ce que** la première nervure (58) dépasse au niveau de sa tête (16), dans sa largeur de nervure (60), un bord longitudinal (61), en particulier les deux bords longitudinaux (61), de la plaque de base (2), et que la largeur de nervure (60) de la première nervure (58) augmente en direction de sa tête (16).

2. Pièce de retenue selon la revendication 1, **caractérisée en ce que** la première nervure (8 ou 58) présente, pour s'engager dans la rainure longitudinale (13) du profilé visible (101, 102, 103), une contre-dépouille (15) et une tête (16) qui se raccorde à cette contre-dépouille (15) et qui en fait saillie.

3. Pièce de retenue selon la revendication 2, **caractérisée en ce que** la deuxième nervure (11) dépasse en hauteur la contre-dépouille (15) sur la première nervure (8 ou 58).

4. Pièce de retenue selon l'une des revendications 1 à 3, **caractérisée en ce que** la deuxième nervure (11) est réalisée avec une section transversale trapézoïdale.

5. Pièce de retenue selon la revendication 4, **caractérisée en ce que** la deuxième nervure (11) de forme trapézoïdale rectangle, s'étend avec son flanc (17), qui est tourné vers la première nervure (8 ou 58) pour s'engager dans la rainure longitudinale (13) du profilé visible (101, 102, 103), vers le haut en s'éloignant en biais de la première nervure (8 ou 58) et se rétrécit ainsi en section transversale.

6. Pièce de retenue selon l'une des revendications 1 à 5, **caractérisée en ce que** l'ouverture de montage (5) se raccorde à la première nervure (8 ou 58) pour s'engager dans la rainure longitudinale (13) du profilé visible (101, 102, 103).

7. Pièce de retenue selon l'une des revendications 1 à 6, **caractérisée en ce que** la première nervure (8 ou 58) destinée à s'engager dans la rainure longitudinale (13) du profilé visible (101, 102, 103) forme une surface de guidage (18) convergeant vers l'ouverture de montage (5) pour guider un moyen de fixation (7) .

8. Pièce de retenue selon la revendication 7, **caractérisée en ce que** la surface de guidage (18) présente une première partie de surface verticale (19) se raccordant à la plaque de base (2) et une deuxième partie de surface (20) se raccordant à cette première partie de surface (19) et s'éloignant de l'ouverture de montage (5) en biais vers le haut.

9. Pièce de retenue selon l'une des revendications 1 à 8, **caractérisée en ce que** la plaque de base (2) présente une griffe (25) entre la première nervure (8 ou 58) et la deuxième nervure (11) .

10. Pièce de retenue selon la revendication 1, **caractérisée en ce que** la première nervure (58) est plus large que la deuxième nervure (11).

11. Pièce de retenue selon les revendications 2 et 7, **caractérisée en ce que** des transitions à arêtes vives sont évitées dans l'agrandissement de la première nervure (58), du fait que celle-ci s'agrandit dans sa largeur de nervure (60) en partant de la largeur (62) de la plaque de base (2), et ce de manière continue dans la zone de la contre-dépouille (15) et de la première partie de surface (19), et se termine avant le début de la tête (16).

12. Pièce de retenue selon la revendication 11, **caractérisée en ce que** la tête (16) de la première nervure (58) présente une largeur de nervure constante (60) avec une surcote (65) par rapport aux bords longitudinaux respectifs (61) de la plaque de base (2).

13. Pièce de retenue selon l'une des revendications 1 à 12, **caractérisée en ce qu'**une autre ouverture de montage (55) est prévue dans la plaque de base (2) entre la première nervure (58) et la deuxième nervure (11).

14. Pièce de retenue selon l'une des revendications 1 à 13, **caractérisée en ce que** la plaque de base (2) présente, au moins dans certaines zones, un épaississement (63) sur la deuxième surface d'appui (54).

15. Système de terrasse comprenant au moins deux profilés visibles (101, 102, 103) et au moins une pièce de retenue (1, 51) selon l'une des revendications 1 à 14 pour relier ces profilés visibles (101, 102, 103).
